# DEMANDE DE BREVET EUROPEEN

(11) **EP 4 715 482 A1**
(43) Date de publication de la demande: **25.03.2026**
(21) Numéro de dépôt: 24202314.1
(22) Date de dépôt: 24.09.2024
(51) Int. Cl.: G04B 13/00, G04B 19/04, G04B 19/08, G04B 47/06

(54) **DISPOSITIF D'AFFICHAGE D'HORLOGERIE À ÉCHELLE NON LINÉAIRE**

(71) Demandeur: The Swatch Group Research and Development Ltd, 2074 Marin (CH)
(72) Inventeur: WILLEMIN, Michel, 2515 Prêles (CH); FAVRE, Jérôme, 2000 Neuchâtel (CH)
(74) Mandataire: ICB SA

(57) **Abrégé**

Un aspect de l'invention concerne un dispositif d'affichage (1) d'horlogerie comprenant des moyens d'affichage (2) mobiles mécaniquement sur un parcours, des moyens d'entraînement (3) des moyens d'affichage (2), les moyens d'entraînement (3) étant configurés pour engendrer le déplacement des moyens d'affichage (2) sur le parcours, et des moyens de commande (4) configurés pour actionner les moyens d'entraînement (3), caractérisé en ce que les moyens de commande sont configurés pour actionner les moyens d'entraînement (3) pour déplacer les moyens d'affichage (2) selon une vitesse variable correspondant à une échelle au moins en partie non linéaire.

## Description

### Domaine technique de l'invention

La présente invention concerne un dispositif d'affichage d'horlogerie à échelle non linéaire.

### Arrière-plan technologique

Les montres comportent généralement un dispositif d'affichage analogique, qui peut être alimenté en énergie mécanique par un mouvement purement mécanique, ou en énergie électrique par un accumulateur électrique.

L'affichage analogique est souvent constitué de deux aiguilles indiquant respectivement les heures et les minutes de l'heure courante, et éventuellement d'une troisième aiguille indiquant les secondes. Le cadran comporte généralement des indices de référence représentant une durée particulière.

Dans le cas des mouvements électromécaniques, ces aiguilles peuvent être mues par des moteurs électriques, par exemple des moteurs pas à pas, qui leur sont propres, de sorte que la course desdites aiguilles soit indépendante l'une de l'autre.

Une telle disposition trouve son intérêt, notamment, pour pouvoir entraîner lesdites aiguilles afin de remplir une fonction auxiliaire particulière. Par exemple, il est bien connu d'utiliser les aiguilles pour afficher un temps de chronométrage.

Dans ce cas, l'aiguille des secondes se déplace à une certaine vitesse correspondant aux indices du cadran pour afficher le temps chronométré.

Une autre fonction auxiliaire connue remplie par une telle disposition est l'affichage de plusieurs fuseaux horaires. Ainsi, une aiguille spécifique permet de lire au moins une heure d'un autre fuseau horaire, sur des indices de références particuliers.

Cependant, il existe des fonctions nouvelles qui ne sont pas prises en compte par les dispositifs d'affichage actuels. En effet, il existe des mesures de temps difficiles à afficher avec des échelles linéaires.

Par exemple, si l'on veut afficher le temps que parcourt la lumière entre des astres, telles que les planètes du système solaire, il est difficile de les représenter, car les distances entre le soleil et les premières planètes du système solaire sont petites comparées aux distances entre le soleil et les planètes les plus éloignées. Ainsi, La lumière du soleil met quelques minutes pour arriver aux premières planètes, tandis qu'elle met plusieurs heures pour atteindre les planètes les plus lointaines.

Les indices de référence des premières planètes vont se chevaucher, tandis que les indices de référence des planètes éloignées sont isolés sur le cadran.

De manière semblable, il est difficile de représenter des temps de parcours de la lumière entre le système solaire, et des étoiles plus ou moins éloignées, dans lequel chaque seconde ou chaque minute correspond à une année lumière de distance. Les étoiles proches sont à une distance de quelques années-lumière, tandis que les plus éloignées sont à une distance de plusieurs milliers, voire des millions d'années-lumière.

### Résumé de l'invention

La présente invention poursuit cet objectif de proposer un dispositif d'affichage capable d'afficher des mesures de temps et/ou de distances éclectiques sur une même échelle d'indices de référence.

A cette fin, l'invention se rapporte à un dispositif d'affichage comprenant des moyens d'affichage mobiles mécaniquement sur un parcours, des moyens d'entraînement des moyens d'affichage, les moyens d'entraînement étant configurés pour engendrer le déplacement des moyens d'affichage sur le parcours, et des moyens de commande configurés pour actionner les moyens d'entraînement.

L'invention est remarquable en ce que les moyens de commande sont configurés pour actionner les moyens d'entraînement pour déplacer les moyens d'affichage selon une vitesse variable correspondant à une échelle au moins en partie non linéaire.

Ainsi, le dispositif d'affichage permet de répartir de manière lisible, des indices le long du parcours des moyens d'affichage mobiles, par exemple autour d'un cadran, tout en produisant un affichage et une mesure de temps précis.

Grâce à l'invention, on peut afficher des représentations particulières, même avec une grande différence de temps de parcours entre astres ou astres correspondant à chaque indice.

Selon un mode particulier de l'invention, les moyens d'affichage comportent au moins une aiguille mobile et un cadran sur lequel se déplace l'aiguille.

Selon un mode particulier de l'invention, les moyens d'entraînement comportent un moteur et un système d'engrenages relié aux moyens d'affichage.

Selon un mode particulier de l'invention, le moteur fonctionne par pas, par exemple de type « Lavet ».

Selon un mode particulier de l'invention, les moyens de commande comportent un régulateur à quartz.

Selon un mode particulier de l'invention, le dispositif d'affichage comprend des indices de référence agencés le long du parcours des moyens d'affichage, et répartis selon l'échelle au moins en partie non linéaire.

Selon un mode particulier de l'invention, les indices sont répartis uniformément sur le parcours des moyens d'affichage mobiles.

Selon un mode particulier de l'invention, l'échelle au moins en partie non linéaire est logarithmique, la vitesse des moyens d'affichage variant en diminuant.

Selon un mode particulier de l'invention, l'échelle au moins en partie non linéaire est inversement logarithmique, la vitesse des moyens d'affichage variant en augmentant.

Selon un mode particulier de l'invention, les moyens de commande sont configurés pour accélérer et/ou décélérer les moyens d'affichage progressivement, la vitesse suivant une fonction non monotone.

Selon un mode particulier de l'invention, les moyens de commande sont configurés pour accélérer et/ou décélérer les moyens d'affichage au passage seulement de chaque indice.

Selon un mode particulier de l'invention, les indices sont répartis uniformément sur le parcours des moyens d'affichage mobiles.

Selon un mode particulier de l'invention, les indices sont des symboles, par exemple des planètes.

Selon un mode particulier de l'invention, les indices sont des graduations, par exemple en unité astronomique.

Selon un mode particulier de l'invention, l'échelle est entièrement non linéaire.

L'invention se rapporte aussi à un mouvement d'horlogerie comprenant un tel dispositif d'affichage.

L'invention se rapporte encore à une pièce d'horlogerie, par exemple une montre, comprenant un tel mouvement d'horlogerie.

### Brève description des figures

Les buts, avantages et caractéristiques :
- la figure 1 représente schématiquement une vue de dessus d'un dispositif d'affichage selon un premier mode de réalisation de l'invention, et
- la figure 2 représente schématiquement une vue de dessus d'un dispositif d'affichage selon un deuxième mode de réalisation de l'invention.

### Description détaillée de l'invention

Les figure 1 et 2 montrent des représentations schématiques d'exemples de réalisation de dispositif d'affichage 1, 10 selon deux modes de réalisation de l'invention. Ces dispositifs d'affichage 1, 10 sont prévu pour être monté sur une pièce d'horlogerie, par exemple une montre.

Le dispositif d'affichage 1, 10 comprend un cadran 6 et des moyens d'affichage 2 mobiles mécaniquement, qui se déplacent le long d'un parcours sur le cadran 6. Les moyens d'affichage 2 comportent par exemple au moins une aiguille 7 mobile sur le cadran 6. L'aiguille 7 est ici mobile autour d'un arbre de rotation.

Le dispositif d'affichage 1, 10 est muni de moyens d'entraînement 3 des moyens d'affichage 2, les moyens d'entraînement 3 étant configurés pour engendrer le déplacement des moyens d'affichage 2. Les moyens d'entraînement 3 comportent par exemple un moteur et un système d'engrenages 9 relié aux moyens d'affichage mobiles 2, et actionné par le moteur.

Le moteur est par exemple moteur de type « Lavet », qui fonctionne par pas. Ainsi, l'aiguille 7 tourne par à-coups, à chaque fois que le moteur est actionné.

Alternativement, le moteur est un moteur continu, les moyens d'affichage 3 étant mobiles continûment.

Le dispositif d'affichage 1, 10 comporte aussi des moyens de commande 4 configurés pour actionner les moyens d'entraînement 3 en fonction de l'affichage à effectuer. A cette fin, les moyens de commande 4 comportent de préférence un régulateur à quartz pour être précis.

Le dispositif d'affichage 1, 10 peut en outre être déclenché par des moyens d'actionnement, non représentés sur les figures, qui sont actionnables par un utilisateur, par exemple, à l'aide d'un bouton poussoir de chronographe.

Le dispositif d'affichage 1, 10 comprend aussi des indices de référence 5, 15 disposés sur le cadran 6 des moyens d'affichage 2. Les indices de référence 5, 15 sont agencés le long du parcours des moyens d'affichage 2, ici autour du cadran 6.

Sur a figure 1, les indices de référence 5 sont les planètes du système solaire. Le grand cercle agencé à 12h représente le Soleil, et les autres petits cercles représentent les planètes Mercure, Venus, la Terre, Mars, Jupiter, Saturne, Uranus et Neptune, qui sont agencées autour du cadran 6 dans l'ordre selon le sens des aiguilles d'une montre. Les cercles peuvent être remplacés par les symboles de chaque planète.

Alternativement, sur la figure 2, les indices de référence 15 sont une graduation, par exemple en unité astronomique.

Les indices de référence 5, 15 sont répartis sur ledit cadran 6 selon une échelle au moins en partie non linéaire. De préférence, les indices 5, 15 sont répartis uniformément autour du cadran 6.

L'échelle des indices de référence 5, 15 peut être entièrement non linéaire sur la totalité de l'échelle des indices 5, 15. Ainsi, la vitesse des moyens d'affichage 2 varie continuellement entre les indices de référence 5, 15.

Alternativement, l'échelle peut être linéaire entre deux indices de référence 5, 15 consécutifs seulement. Ainsi, la vitesse des moyens d'affichage 2 varie à chaque passage d'indice 5, 15, et reste constante entre deux indices de référence 5, 15 consécutifs.

Dans l'exemple de la figure 2, l'échelle des indices de référence 5 est logarithmique. Ainsi, la distance entre deux indices de référence 5 consécutifs représente une distance réelle de plus en plus grande, même si la distance entre deux indices consécutifs est sensiblement la même.

En outre, les moyens de commande 4 sont configurés pour actionner les moyens d'entraînement 3 pour déplacer les moyens d'affichage 2 selon une vitesse variable correspondant à l'échelle au moins en partie non linéaire. La vitesse des moyens d'affichage 2 varie en fonction de l'échelle non linéaire sur laquelle les indices de référence 5, 15 du cadran sont disposés.

Dans ces exemples, le dispositif d'affichage 1, 10 montre la durée du parcours de la lumière du soleil jusqu'aux planètes du système solaire, de Mercure jusqu'à Neptune. Ainsi, depuis l'indice du Soleil, l'aiguille met 3,2 minutes pour atteindre l'indice de Mercure, 6 minutes pour atteindre celui de Venus, 8,3 minutes pour celui de la Terre, 12,7 minutes pour atteindre celui de Mars, 43,3 minutes pour atteindre celui de Jupiter, 78,9 minutes pour atteindre celui de Saturne, 159,4 minutes pour atteindre Uranus et 250 minutes pour atteindre celui de Neptune.

Ainsi, l'aiguille 7 tourne plus vite entre l'indice du Soleil et les indices des premières planètes, tandis qu'elle tourne de moins en moins vite au fur et à mesure qu'elle progresse le long des indices 5 des planètes suivantes, les plus éloignées du soleil.

Les moyens de commande 3 sont configurés pour adapter la vitesse de rotation de l'aiguille 7 entre chaque indice 5, 15 pour obtenir le résultat souhaité. Les moyens de commande comprennent de préférence une mémoire comportant les temps de passage de chaque indice 5, 15.

Avec un moteur pas à pas, les moyens de commande 3 actionnent le moteur par pas en fonction du temps écoulé.

Dans une variante de réalisation, pour d'autres indices de référence, la vitesse diminue entre deux indices consécutifs, puis augmente entre les indices consécutifs suivants, et/ou inversement, selon les besoins du dispositif d'affichage. Ainsi la vitesse suit une fonction non monotone.

Dans un autre mode de réalisation, non représenté, l'échelle des indices est inversement logarithmique. Ainsi, la distance entre deux indices représente une distance de plus en plus courte. Par conséquent, la vitesse des moyens d'affichage augmente au cours de la progression sur le cadran.

Naturellement, l'invention n'est pas limitée aux modes de réalisation de dispositifs d'affichage décrits en référence aux figures, et des variantes pourraient être envisagées sans sortir du cadre de l'invention.

## Revendications

1. Dispositif d'affichage (1) d'horlogerie comprenant des moyens d'affichage (2) mobiles mécaniquement sur un parcours, des moyens d'entraînement (3) des moyens d'affichage (2), les moyens d'entraînement (3) étant configurés pour engendrer le déplacement des moyens d'affichage (2) sur le parcours, et des moyens de commande (4) configurés pour actionner les moyens d'entraînement (3), **caractérisé en ce que** les moyens de commande sont configurés pour actionner les moyens d'entraînement (3) pour déplacer les moyens d'affichage (2) selon une vitesse variable correspondant à une échelle au moins en partie non linéaire.

2. Dispositif d'affichage (10) selon la revendication 1, dans lequel les moyens d'affichage (2) comportent au moins une aiguille mobile (7) et un cadran (6) sur lequel se déplace l'aiguille.

3. Dispositif d'affichage (10) selon la revendication 1 ou 2, dans lequel les moyens d'entraînement (3) comportent un moteur (8) et un système d'engrenages (9) relié aux moyens d'affichage (2).

4. Dispositif d'affichage (10) selon la revendication 3, dans lequel le moteur (8) fonctionne par pas, par exemple de type « Lavet ».

5. Dispositif d'affichage selon l'une, quelconque des revendications précédentes, dans lequel les moyens de commande (4) comportent un régulateur à quartz.

6. Dispositif d'affichage selon l'une, quelconque des revendications précédentes, comprenant des indices de référence (5) agencés le long du parcours des moyens d'affichage (2) répartis selon l'échelle au moins en partie non linéaire.

7. Dispositif d'affichage selon la revendication 6, dans lequel les indices (5) sont répartis uniformément sur le parcours des moyens d'affichage (2) mobiles.

8. Dispositif d'affichage selon l'une, quelconque des revendications précédentes, dans lequel l'échelle au moins en partie non linéaire est logarithmique, la vitesse des moyens d'affichage (3) variant en diminuant.

9. Dispositif d'affichage selon l'une, quelconque des revendications précédentes, dans lequel les moyens de commande (4) sont configurés pour accélérer et/ou décélérer les moyens d'affichage (2) progressivement.

10. Dispositif d'affichage selon la revendication 6 et l'une, quelconque des revendications précédentes, dans lequel les moyens de commande (4) sont configurés pour accélérer et/ou décélérer les moyens d'affichage (2) au passage seulement de chaque indice (5).

11. Dispositif d'affichage selon la revendication 6 et l'une, quelconque des revendications précédentes, dans lequel les indices (5) sont des symboles, par exemple des planètes.

12. Dispositif d'affichage selon la revendication 6 et l'une, quelconque des revendications précédentes, dans lequel les indices (15) sont des graduations, par exemple en unité astronomique.

13. Dispositif d'affichage selon l'une, quelconque des revendications précédentes, dans lequel l'échelle est entièrement non linéaire.

14. Mouvement d'horlogerie, **caractérisé en ce qu'**il comprend un dispositif d'affichage (1, 10) selon l'une, quelconque, des revendications précédentes.

15. Pièce d'horlogerie, par exemple une montre, **caractérisée en ce qu'**elle comprend un mouvement d'horlogerie selon la revendication 14.
